# EUROPÄISCHE PATENTSCHRIFT

(11) **EP 0 965 442 B1**
(45) Veröffentlichungstag und Bekanntmachung des Hinweises auf die Patenterteilung: **08.09.2004**
(21) Anmeldenummer: 99108738.8
(22) Anmeldetag: 03.05.1999
(51) Int. Cl.: B31D 1/02, B65C 9/18, G08B 13/24

(54) **Vorrichtung und Verfahren zur Herstellung von Etiketten für die elektronische Artikelsicherung**
Device and process for the production of labels for an electronic anti-theft element
Dispositif et pocédé pour la fabrication d'étiquettes pour la protection électronique d'articles

(30) Priorität: 20.06.1998 DE 19827592
(43) Veröffentlichungstag der Anmeldung: 22.12.1999
(73) Patentinhaber: Meto International GmbH, 69434 Hirschhorn/Neckar (DE)
(72) Erfinder: Duschek, Detlef, 64759 Sensbachtal (DE)
(74) Vertreter: Menges, Rolf, Dipl.-Ing.

(56) Entgegenhaltungen:
- EP-A- 0 682 333
- WO-A-97/14126
- GB-A- 2 122 967
- GB-A- 2 208 840

## Beschreibung

Die Erfindung betrifft eine Vorrichtung zur Herstellung von Etiketten für die elektronische Artikelsicherung, bestehend aus einem Etikettenumsetzer, der die Etiketten mittels einer ersten Spendkante von einem ersten Tragerband abnimmt und sie mittels einer zweiten Spendkante in einer vorgegebenen Position auf dasselbe oder auf ein anderes Trägerband aufbringt, und eine Applikator für das Aufbringen von Sicherungselementen auf das erste Trägerband, wobei der Applikator derart ausgestaltet ist, daß er die Sicherungselemente kontinuierlich auf das erste Trägerband aufbringt, so daß jedem Etikett oder jeder beliebigen Anzahl von Etiketten zumindest ein Sicherungselement zugeordnet ist, und eine Applikatoreinheit aufweist, die ihrerseits Speicherwalze, auf der ein die Sicherungselemente tragendes Trägerband aufgewickelt ist, sowie eine dritte Spendkante aufweist. Desweiteren betrifft die Erfindung ein Verfahren zur Herstellung von Etiketten für die elektronische Artikelsicherung, bei dem die Etiketten mittels einer ersten Spendkante von einem ersten Trägerband abgenommen werden und mittels einer zweiten Spendkante in einer vorgegebenen. Position wieder auf dasselbe oder auf ein anderes Trägerband aufgebracht werden, wobei Sicherungselemente mittels einer dritten Spendkante von einem zweiten Trägerband abgenommen und über eine Auftragswalze kontinuierlich auf dem ersten Trägerband derart plaziert werden daß nach dem Zusammenlaminieren von erstem Trägerband und Etiketten einer gewünschten Anzahl von Etiketten zumindest ein Sicherungselement zugeordnet ist.

Aus der WO 97/14126 sind bereits ein Verfahren und eine Vorrichtung zum Kombinieren von Sicherungselementen mit Etiketten bekannt geworden. Nachdem die Etiketten von dem Trägerband abgelöst sind, wird das Trägerband in einer Schleife um die Ablösestation herum geführt. Anschließend werden die Etiketten wieder auf dasselbe Trägerband in einem vorbestimmten Abstand voneinander aufgesetzt. Innerhalb der von dem Trägerband gebildeten Schleife werden sukzessive Sicherungselemente auf dem Trägerband derart plaziert, daß sie sich nachfolgend zwischen den umgesetzten Etiketten und dem Trägerband befinden. Das Aufbringen der Sicherungselemente auf das Trägerband erfolgt intermittierend mittels einer Spendkante. Bevorzugt werden die Sicherungselemente mittels Blasluft auf das Trägerband gedrückt. Nachteil der bekannt gewordenen Vorrichtung ist die relativ geringe Produktionsgeschwindigkeit infolge der intermittierenden Arbeitsweise der Blasluft-Applikatoren.

Eine weitere Vorrichtung zum Einfügen von Sicherungselementen in einen Etikettenstreifen ist aus der DE 44 36 284 A1 bekannt geworden.

Der Erfindung liegt die Aufgabe zugrunde eine Vorrichtung und ein Verfahren vorzuschlagen, mit denen die Geschwindigkeit der Herstellung von Etiketten für die elektronische Artikelsicherung gesteigert und die Steuerbarkeit des Herstellungsprozesses verbessert, werden kann.

Die Aufgabe wird bezüglich der Vorrichtung durch die Merkmale des kennzeichnenden Teils des Anspruchs 1 gelöst. Durch die erfindungsgemäße Lösung läßt sich der Produktionsprozeß beliebig beschleunigen, da ein kontinuierliches Aufbringen der Sicherungselemente auf das erste Trägerband, auf das nachfolgend die Etiketten gleichfalls kontinuierlich aufgesetzt werden, wesentlich schneller und einfacher zu bewerkstelligen ist als bei einer intermittierenden Zuführung, bei der das erste Trägerband jeweils schrittweise in die nächste Position geführt wird. Anhand der Daten, die einer Regel-/Steuervorrichtung von den Sensoren zur Verfügung gestellt werden, kann diese die Relativgeschwindigkeit zwischen der Zuführgeschwindigkeit der Sicherungselemente durch die Applikatoreinheit und den Umfangsgeschwindigkeit der Auftragswalze so einstellen, daß die Sicherungselemente an jeder gewünschten Stelle auf die Auftragswalze und nachfolgend auf das erste Trägerband aufgebracht werden. Folglich läßt sich jede beliebig Anzahl von Etiketten exakt mit zumindest einem Sicherungselement bestücken.
Als Sicherungselemente kommen selbstverständlich alle bekannten Ausgestaltungen von Sicherungselementen in Frage, z.B. weichmagnetische Sicherungselemente, Resonanzfrequenz-Sicherungselemente, akustomagnetische Sicherungselemente, usw. Damit die Etiketten problemlos von dem ersten Trägerband abgelöst werden können, ist die Adhäsionskraft des Klebers bezüglich der Etiketten größer als die Adhäsionskraft zwischen dem Kleber und dem ersten Trägerband.

Gemäß einer vorteilhaften Weiterbildung der erfindungsgemäßen Vorrichtung ist die Auftragswalze, mit einer Vakuumquelle oder mit Magneten versehen.
Während eine Vakuum-Auftragswalze völlig unabhängig von der Beschaffenheit der zu spendenden Sicherungselemente zur Anwendung kommen kann, ist eine auf magnetischer Anziehungskraft basierende Auftragswalze natürlich nur beim Aufbringen von magnetischen Sicherungselementen einsetzbar.

Da die erfindungsgemäße Vorrichtung zum Applizieren von völlig unterschiedlich dimensionierten Sicherungselementen und Etiketten verwendbar sein soll, ist gemäß einer günstigen Ausgestaltung eine Regel-/Steuervorrichtung vorgesehen, die die korrekte Positionierung der Sicherungselemente bezüglich der Etiketten gewährleistet. Insbesondere soll die Vorrichtung auch in der Lage sein, nicht jedes Etikett, sondern nur eine ausgewählte Anzahl von Etiketten mit Sicherungselementen zu bestücken. Beispielsweise soll die Vorrichtung in der Lage sein, nur jedes vierte Etikett eines Etikettenstreifens mit einem Sicherungselement auszustatten. Ein entsprechend ausgestalteter Etikettenstreifen ist bereits in der EP 0 682 333 A1 beschrieben.

Damit die Sicherungselemente ,problemlos auf die Auftragswalze gebracht werden können, ist zwischen dem zweiten Trägerband und den Sicherungselementen ein Kleber vorgesehen, dessen Adhäsionskraft bezüglich des zweiten Trägerbandes kleiner ist als die Anziehungskraft/Saugkraft, die von der Auftragswalze auf die Sicherungselemente ausgeübt wird. Selbstverständlich kann die erfindungsgemäße Vorrichtung auch so ausgelegt sein, daß mehrere nebeneinander auf dem ersten Trägerband angeordnete Etiketten gleichzeitig mit Sicherungselementen ausgestattet werden können. Hierzu müssen die entsprechenden Walzen lediglich entsprechend dimensioniert sein.

Insbesondere ist darüber hinaus vorgesehen, daß die Regel-/Steuervorrichtung die Umfangsgeschwindigkeit der Auftragswalze an die Laufgeschwindigkeit des ersten Trägerbandes angleicht.
Weiterhin stellt die Steuer-/Regelvorrichtung die Umfangsgeschwindigkeit der Speicherwalze der Applikatoreinheit derart ein, daß die Sicherungselemente in einem gewünschten Abstand auf die Auftragwalze aufgebracht und nachfolgend dem ersten Trägerband zugeführt werden, so daß sie anschließend unter der gewünschten Anzahl von Etiketten plaziert sind.

Um die Walzen korrekt ansteuern zu können, sind sowohl der Speicherwalze als auch der Auftragswalze jeweils ein Winkelgeber und ein Motor zugeordnet.

Sollte sich bei gleicher Geschwindigkeit von Auftragswalze und erstenTrägerband anhand der von den Sensoren gelieferten Meßwerte ergeben, daß Korrekturen der Lage der Sicherungselemente bezüglich des ersten Trägerbandes erforderlich sind, so ändert die Regel-/Steuervorrichtung die Umfangsgeschwindigkeit der Auftragswalze entsprechend, so daß die Sicherungselemente auf der Auftragswalze den vorbestimmten Abstand voneinander haben. Wiederum sind sie also nach dem Zusammenlaminieren von ersten Trägerband und Etiketten Sicherungselemente unter der gewünschten Anzahl von Etiketten in dem jeweils vorbestimmten Bereich eines Etiketts plaziert.

Bezüglich des Verfahrens zur Herstettung von Etiketten für die elektronische Artikelsicherung wird die Aufgabe dadurch gelöst, daß die Sicherungselemente dem ersten Trägerband über eine Auftragswalze zugeführt werden, daß der Abstand der Etiketten auf dem ersten Trägerband mittels eines ersten Sensors bestimmt wird, daß der Abstand der Sicherungselemente auf dem zweiten Trägerband mittels eines zweiten Sensors bestimmt wird und daß der Abstand der Sicherungselemente auf der Auftragswalze mittels eines dritten Sensors bestimmt wird.

Die Erfindung wird anhand der nachfolgenden Figuren näher erläutert. Es zeigt:
Fig. 1: eine Darstellung einer vorteilhaften Ausgestaltung der erfindungsgemäßen Vorrichtung und
Fig. 2: ein Flußdiagramm zur Ansteuerung der Regel-/Steuervorrichtung.

Fig. 1 zeigt eine Darstellung einer vorteilhaften Ausgestaltung der erfindungsgemäßen Vorrichtung, insbesondere des erfindungsgemäßen Etikettenumsetzers 1. Der Etikettenumsetzer 1 selbst setzt sich im wesentlichen aus zwei Spendkanten 3, 4 zusammen.
Ein Trägerband 5, auf dem die aufgeklebten Etiketten 2 angeordnet sind, wird von einer nicht gesondert dargestellten Speicherwalze abgewickelt. An der Spendkante 3 werden die Etiketten 2 von dem Trägerband 5 abgelöst. Das Trägerband 5 wird über die Spendkante 3 nach unten geführt und in einer Schleife mittels Umlenkwalzen 19 zu der Spendkante 4 geführt, die in nahezu einer Ebene mit der Spendkante 3 und in deren unmittelbarer Nähe angeordnet ist. An der Spendkante 4 werden die Etiketten 2 wieder auf das Trägerband 5 aufgesetzt. Selbstverständlich ist es nicht erforderlich, daß es sich um dasselbe Trägerband 5 handelt; es kann durchaus auch ein anderes Trägerband 5 verwendet werden. Der Vorteil der Verwendung eines Trägerbandes 5 ist -neben der Materialeinsparung-, daß lediglich ein Sensor 16 zur Lagebestimmung der Etiketten 2 auf dem Trägerband 5, sowie ein Winkelgeber und ein Antrieb für die Speicher- und/oder Aufwickelwalze erforderlich sind. Der Winkelgeber, der Motor, die Speicherwalze und die Aufwickelwalze sind in Fig. 1 nicht gesondert dargestellt.

Sicherungselemente 8 werden über einen Applikator 6 auf das Trägerband 5 aufgebracht. Der Applikator 6 umfaßt eine Applikatoreinheit 7 bestehend aus einer Speicherwalze 12, einer Spendkante 15 und einer Aufwickelwalze 13 für ein Trägerband 14 der Sicherungselemente 8. Die Sicherungselemente 8 werden über die Spendkante 15 in dem gewünschten Abstand auf eine durchlöcherte Umfangsfläche einer Auftragswalze 9 aufgesetzt und dort mittels Saugkraft, die von einer nicht gesondert dargestellten Vakuumquelle erzeugt wird, fixiert. Das Trägerband 14 wird an der Spendkante 15 nach unten abgezogen und auf die Aufwickelwalze 13 gewickelt.

Vorzugsweise entspricht die Umfangsgeschwindigkeit v1 der Auftragswalze 9 der Laufgeschwindigkeit v2 des Trägerbandes 5. Die Umfangsgeschwindigkeit v3 der Speicherwalze 12, auf der das Trägerband 14 mit den aufgeklebten Sicherungselementen 8 aufgewickelt ist, wird in Abhängigkeit von der Länge L und dem Abstand x1 der Sicherungselemente 8 über einen Winkelgeber 21 und einen Motor 22 so eingestellt, daß die Sicherungselemente 8 im gewünschten Abstand x2 auf die Auftragswalze 9 aufgebracht und nachfolgend an den gewünschten Stellen auf das Trägerband 5 aufgesetzt werden. Der Abstand der Sicherungselemente 8 auf dem Trägerband 5 ist so bemessen, daß nach dem Zusammenlaminieren von Trägerband 5 und Etiketten 2 jeweils ein Sicherungselement 8 unter der jeweils vorbestimmten Anzahl von Etiketten 2 positioniert ist. Im dargestellten Fall ist übrigens unter jedem Etikett 2 ein Sicherungselement 8 appliziert.

Der Sensor 16 und Sensoren 17, 18 die die relative Lage der Etiketten 2 bzw. der Sicherungselemente 8 zueinander bestimmen, liefern ihre Meßdaten an eine zentrale Regel-/Steuervorrichtung 11. Alternativ oder zusätzlich sind an den Achsen der Speicherwalze 12 und der Auftragswalze 9 ein Winkelgeber 20 bzw, der Winkelgeber 21 vorgesehen, die Information über die jeweilige Winkelposition und damit die Umfangsgeschwindigkeiten v3, v1 der Walzen 12, 9 liefern. Die Daten werden gleichfalls der Regel-/Steuervorrichtung 11 zugeleitet. Anhand der Daten, insbesondere unter Einbeziehung der Länge L und des Abstandes x1 der jeweils zu spendenden Sicherungelemente 8 und Etiketten 2, bestimmt die Regel-/Steuervorrichtung 11 die jeweiligen Umfangsgeschwindigkeiten der Speicherwalze 12 und gegebenenfalls der Auftragswalze 9, die erforderlich sind, um die Sicherungselemente 8 im gewünschten Abstand x2 auf dem Trägerband 5 und nachfolgend unter der gewünschten Anzahl von Etiketten 2 zu plazieren.

In Fig. 2 ist ein Flußdiagramm zur Ansteuerung der Regel-/Steuervorrichtung 11 dargestellt. Der Regel-/Steuervorrichtung 11 werden die Meßdaten über die Länge eines Sicherungselements 8, den gegenseitigen Abstand x1 der Sicherungselemente 8 und den gewünschten Abstand x2, mit dem die Sicherungselemente 8 bezüglich der Etiketten 2 angeordnet sein sollen, eingegeben. Weiterhin erhält die Regel-/Steuervorrichtung 11 Information über die Laufgeschwindigkeit v2. Bevorzugt entspricht diese Laufgeschwindigkeit v2 der Umfangsgeschwindigkeit v1 der Auftragswalze 9.

Bei Programmpunkt 25 wird das Programm zur Steuerung der erfindungsgemäßen Vorrichtung gestartet. Anhand der vorgegebenen Meßdaten und eingestellten Daten errechnet die Regel-/Steuervorrichtung 11 unter Punkt 26 die Umfangsgeschwindigkeit v3 der Speicherwalze 12. Bei Punkt 27 wird die Auftragswalze 9 unter Zuhilfenahme des Winkelgebers 20 über den Motor 23 auf die errechnete Umfangsgeschwindigkeit v3 gebracht. Der Sensor 18 überprüft kurz vor der Übergabe der Sicherungselemente 8 von der Auftragswalze 9 auf das Trägerband 5, ob die Sicherungselemente 8 den gewünschten relativen Abstand x2 voneinander haben (Programmpunkt 28). Ergibt die Überprüfung die korrekte relative Lage der Sicherungselemente 8, springt das Programm in einer Schleife auf Punkt 27 zurück. Ergibt sich unter Programmpunkt 28 eine Abweichung von dem geforderten Sollwert x2, wird bei Punkt 29 die Umfangsgeschwindigkeit v1 der Auftragswalze 9 entsprechend korrigiert. Das Programm endet, wenn die gewünschte Anzahl von Etiketten 2 mit Sicherungselementen 8 versehen worden ist.

### Bezugszeichenliste

- 1: Etikettenumsetzer
- 2: Etikett
- 3 erste: Spendkante.
- 4 zweite: Spendkante
- 5 erstes: Trägerband
- 6: Applikator
- 7: Applikatoreinheit
- 8: Sicherungselement
- 9: Auftragswalze
- 10: Kleber
- 11: Regel-/Steuervorrichtung
- 12: Speicherwalze
- 13: Aufwickelwalze
- 14 zweites: Trägerband
- 15 dritte: Spendkante
- 16: Sensor
- 17: Sensor
- 18: Sensor
- 19: Umlenkwalze
- 20: Winkelgeber
- 21: Winkelgeber
- 22: Motor
- 23: Motor
- 24: Zuführleitung

- v1: Umfangsgeschwindigkeit der Auftragswalze 9
- v2: Laufgeschwindigkeit des Trägerbandes 5
- v3: Umfangsgeschwindigkeit der Speicherwalze 12
- L: Länge eines Sicherungselements 8
- x1: Abstand der Sicherungselemente 8 auf dem Trägerband 14
- x2: Abstand der Sicherungselemente 8 auf dem Trägerband 5

## Patentansprüche

1. Vorrichtung zur Herstellung von Etiketten (2) für die elektronische Artikelsicherung, bestehend aus einem Etikettenumsetzer (1), der die Etiketten (2) mittels einer ersten Spendkante (3) von einem ersten Trägerband (5) abnimmt und sie mittels einer zweiten Spendkante (4) in einer vorgegebenen Position auf dasselbe oder auf ein anderes Trägerband aufbringt, und einem Applikator (6) für das Aufbringen von Sicherungselementen (8) auf das erste Trägerband (5), wobei
der Applikator (6) derart ausgestaltet ist, daß er die Sicherungselemente (8) kontinuierlich auf das erste Trägerband (5) aufbringt, so daß jedem Etikett (2) oder jeder beliebigen Anzahl von Etiketten (2) zumindest ein Sicherungselement (8) zugeordnet ist, und eine Applikatoreinheit (7) aufweist, die ihrerseits eine Speicherwalze (12), auf der ein die Sicherungselemente (8) tragendes zweites Trägerband (14) aufgewickelt ist, sowie eine dritte Spendkante (15) und einen ersten Sensor (16), der den Abstand der Etiketten (2) auf dem ersten Trägerband (5) bestimmt, aufweist, **dadurch gekennzeichnet,**
**daß** der Applikator (6) eine Auftragswalze (9) aufweist, die Sicherungselemente (8) über die dritte Spendkante (15) zugeführt werden,
**daß** ein zweiter Sensor (17) vorgesehen ist, der den Abstand der Sicherungselemente (8) auf dem zweiten Trägerband (14) bestimmt, und
**daß** ein dritter Sensor (18) der Auftragswalze (9) zugeordnet ist, der den Abstand der Sicherungselemente (8) auf der Auftragswalze (9) bestimmt.

2. Vorrichtung nach Anspruch 1,
**dadurch gekennzeichnet,**
**daß** die Auftragswalze (9) mit einer Vakuumquelle oder mit Magneten versehen ist.

3. Vorrichtung nach Anspruch 1 oder 2,
**dadurch gekennzeichnet,**
**daß** eine Regel-/Steuervorrichtung (11) vorgesehen ist, die die korrekte Positionierung der Sicherungselemente (8) bezüglich der Etiketten (2) sicherstellt.

4. Vorrichtung nach Anspruch 2,
**dadurch gekennzeichnet,**
**daß** zwischen dem zweiten Trägerband (14) und den Sicherungselementen (8) ein Kleber vorgesehen ist, dessen Adhäsionskraft an dem zweiten Trägerband (14) kleiner ist als die Anziehungskraft/Saugkraft der Auftragswalze (9).

5. Vorrichtung nach Anspruch 3,
**dadurch gekennzeichnet**,
die Regel-/Steuervorrichtung (11) die Umfangsgeschwindigkeit (v1) der Auftragswalze (9) an die Laufgeschwindigkeit (v2) des ersten Trägerbandes (5) . anpaßt.

6. Vorrichtung nach Anspruch 3 oder 5,
**dadurch gekennzeichnet,**
**daß** die Regel-/Steuervorrichtung (11) die Umfangsgeschwindigkeit (v3) der Speicherwalze (12) der Applikatoreinheit (7) derart einstellt, daß die Sicherungselemente (8) in einem gewünschten Abstand auf die Auftragwalze (9) aufgebracht und damit dem ersten Trägerband (5) zugeführt werden, so daß sie anschließend unter der vorbestimmten Anzahl von Etiketten (2) plazierbar sind.

7. Vorrichtung nach Anspruch 3, 5 oder 6,
**dadurch gekennzeichnet,**
**daß** der Speicherwalze (12) und der Auftragswalze (9) jeweils ein Winkelgeber (20; 21) und ein Motor (22; 23) zugeordnet sind.

8. Vorrichtung nach Anspruch 3, 5 oder 6,
**dadurch gekennzeichnet,**
**daß** die Regel-/Steuervorrichtung (11) die Umfangsgeschwindigkeit (v1) der Auftragswalze (9) so einstellt, daß die Sicherungselemente (8) auf der Auftragswalze (9) einen vorbestimmten Abstand voneinander haben, so daß sie nachfolgend unter der gewünschten Anzahl von Etiketten (2) plazierbar sind.

9. Verfahren zur Herstellung von Etiketten (2) für die elektronische Artikelsicherung, bei dem die Etiketten (2) mittels einer ersten Spendkante (3) von einem ersten Trägerband (5) abgenommen werden und mittels einer zweiten Spendkante (4)
in einer vorgegebenen Position wieder auf dasselbe oder auf ein anderes Trägerband aufgebracht werden,
wobei Sicherungselemente (8) mittels einer dritten Spendkante (15) von einem zweiten Trägerband (14) abgenommen und kontinuierlich auf dem ersten Trägerband (5) derart plaziert werden, daß nach dem Zusammenlaminieren von erstem Trägerband (5) und Etiketten (2) einer gewünschten Anzahl von Etiketten (2) zumindest ein Sicherungselement (8) zugeordnet ist, wobei die Sicherungselemente (8) dem ersten Trägerband (5) über eine Auftragswalze (9) zugeführt werden,
der Abstand der Etiketten (2) auf dem ersten Trägerband (5) mittels eines ersten Sensors (16) bestimmt wird,
der Abstand der Sicherungselemente (8) auf dem zweiten Trägerband (14) mittels eines zweiten Sensors (17) bestimmt wird und
der Abstand der Sicherungselemente (8) auf der Auftragswalze (9) mittels eines dritten Sensors (18) bestimmt wird.

## Claims

1. An apparatus for manufacturing labels (2) for electronic article surveillance, comprising a label repositioner (1) which by means of a first dispensing edge (3) removes the labels (2) from a first carrier web (5) and by means of a second dispensing edge (4) places them in a predetermined position on the same or on a different carrier web; and further comprising an applicator (6) for applying security elements (8) to the first carrier web (5), wherein the applicator (6) is constructed to apply the security elements (8) continuously to the first carrier web (5) so that at least one security element (8) is allocated to each label (2) or to any number of labels (2), and the applicator includes an applicator unit (7) having in turn a supply roll (12) on which a second carrier web (14) bearing the security elements (8) is wound, as well as a third dispensing edge (15) and a first sensor (16) which detects the spacing of the labels (2) on the first carrier web (5),
**characterized in that** the applicator (6) has an application cylinder (9), the security elements (8) being fed to the application cylinder over the third dispensing edge (15), that a second sensor (17) is provided which detects the spacing of the security elements (8) on the second carrier web (14), and that a third sensor (18) is assigned to the application cylinder (9) to detect the spacing of the security elements (8) on the application cylinder (9).

2. The apparatus according to claim 1,
**characterized in that** the application cylinder (9) is provided with a vacuum source or with magnets.

3. The apparatus according to claim 1 or 2,
**characterized in that** a regulating/controlling device (11) is provided which guarantees that the security elements (8) are positioned correctly in relation to the labels (2).

4. The apparatus according to claim 2,
**characterized in that** between the second carrier web (14) and the security elements (8) an adhesive is provided whose adhesive force relative to the carrier web (14) is smaller than the force of attraction/suction exerted by the application cylinder (9).

5. The apparatus according to claim 3,
**characterized in that** the regulating/controlling device (11) adapts the peripheral speed (v1) of the application cylinder (9) to the running speed (v2) of the first carrier web (5).

6. The apparatus according to claim 3 or 5,
**characterized in that** the regulating/controlling device (11) sets the peripheral speed (v3) of the supply roll (12) of the applicator unit (7) so that the security elements (8) are put on the application cylinder (9) at a desired distance apart and are thereby transferred to the first carrier web (5) to be subsequently placeable under the predetermined number of labels (2).

7. The apparatus according to claim 3, 5 or 6,
**characterized in that** an angle transmitter (20; 21) and a motor (22; 23) are each allocated to the supply roll (12) and to the application cylinder (9).

8. The apparatus according to claim 3, 5 or 6,
**characterized in that** the regulating/controlling device (11) sets the peripheral speed (v1) of the application cylinder (9) so that the security elements (8) on the application cylinder (9) are spaced at a predetermined relative distance enabling them to be subsequently positioned under the desired number of labels (2).

9. A method for manufacturing labels (2) for electronic article surveillance, in which the labels (2) are removed from a first carrier web (5) by means of a first dispensing edge (3) and are put back onto the same or onto a different carrier web in a predetermined position by means of a second dispensing edge (4),
wherein security elements (8) are removed from a second carrier web (14) by means of a third dispensing edge (15) and are continuously placed on the first carrier web (5) so that after the first carrier web (5) and the labels (2) are laminated together, at least one security element (8) is allocated to a desired number of labels (2),
wherein the security elements (8) are fed to the first carrier web (5) via an application cylinder (9),
the spacing of the labels (2) on the first carrier web (5) is detected by a first sensor (16),
the spacing of the security elements (8) on the second carrier web (14) is detected by a second sensor (17), and
the spacing of the security elements (8) on the application cylinder (9) is detected by a third sensor (18).

## Revendications

1. Dispositif pour la fabrication d'étiquettes (2) pour la sécurisation électronique d'articles, consistant en un dispositif de transfert (1) des étiquettes qui prend les étiquettes (2) sur une première bande support (5) au moyen d'une première arête dispensatrice (3) et les applique au moyen d'une deuxième arête dispensatrice (4) dans une position prédéterminée sur la même ou sur une autre bande support, et d'un applicateur (6) pour l'application d'éléments de sécurité (8) sur la première bande support (5),
l'applicateur (6) étant conçu de façon qu'il applique les éléments de sécurité (8) en continu sur la première bande support (5) de manière qu'à chaque étiquette (2) ou chaque nombre indifférent d'étiquettes (2) soit associé au moins un élément de sécurité (8), et présentant une unité d'application (7), qui présente pour sa part un rouleau de stockage (12) sur lequel est enroulée une seconde bande support (14) portant les éléments de sécurité (8), ainsi qu'une troisième arête dispensatrice (15) et un premier capteur (16) qui détermine l'espacement des étiquettes (2) sur la première bande support (5),
**caractérisé en ce que** l'applicateur (6) présente un rouleau encolleur (9) auquel sont amenés les éléments de sécurité (8) par l'intermédiaire de l'arête dispensatrice (15), **en ce qu'**est prévu un second capteur (17) qui détermine l'espacement des éléments de sécurité (8) sur la deuxième bande support (14) et **en ce qu'**au rouleau encolleur (9) est associé un troisième capteur (18) qui détermine l'espacement des éléments de sécurité (8) sur le rouleau encodeur (9).

2. Dispositif selon la revendication 1,
**caractérisé en ce que** le rouleau encolleur (9) est équipé d'une source de vide ou d'aimants.

3. Dispositif selon l'une des revendications 1 ou 2,
**caractérisé en ce qu'**est prévu un dispositif de régulation/commande (11) qui assure le positionnement correct des éléments de sécurité (8) par rapport aux étiquettes (2).

4. Dispositif selon la revendication 2,
**caractérisé en ce qu'**est prévu, entre la deuxième bande support (14) et les éléments de sécurité (8), un adhésif dont la force d'adhérence à la deuxième bande support (14) est supérieure à la force d'aspiration/de tirage du rouleau encodeur(9).

5. Dispositif selon la revendication 3,
**caractérisé en ce que** le dispositif de régulation/commande (11) adapte la vitesse périphérique (v1) du rouleau encolleur (9) à la vitesse de marche (v2) de la première bande support (5).

6. Dispositif selon l'une des revendications 3 ou 5,
**caractérisé en ce que** le dispositif de régulation/commande (11) règle la vitesse périphérique (v3) du rouleau de stockage (12) de l'unité d'application (7) de façon que les éléments de sécurité (8) soient appliqués sur le rouleau encolleur (9) à un espacement souhaité, et soient ainsi amenés à la première bande support (5) de façon qu'ils puissent ensuite être placés sous le nombre prédéterminé d'étiquettes (2).

7. Dispositif selon l'une des revendications 3, 5 ou 6,
**caractérisé en ce qu'**au rouleau de stockage (12) et au rouleau encolleur (9) sont chaque fois associés un capteur d'angle (20 ; 21) et un moteur (22 ; 23).

8. Dispositif selon l'une des revendications 3, 5 ou 6,
**caractérisé en ce que** le dispositif de régulation/commande (11) règle la vitesse périphérique (v1) du rouleau encolleur (9) de façon que les éléments de sécurité (8) présentent les uns par rapport aux autres sur le rouleau encolleur (9) un espacement déterminé, de façon qu'ils puissent ultérieurement être placés sous le nombre voulu d'étiquettes (2).

9. Procédé pour la fabrication d'étiquettes (2) pour la sécurisation électronique d'articles, sur lequel les étiquettes (2) sont prises au moyen d'une première arête dispensatrice (3) sur une première bande support (5) et appliquées au moyen d'une deuxième arête dispensatrice (4) dans une position prédéterminée sur la même ou sur une autre bande support,
les éléments de sécurité (8) étant pris sur une deuxième bande support (14) au moyen d'une troisième arête dispensatrice (15) et placées en continu sur la première bande support (5) de façon que, après le laminage de la première bande support (5) et des étiquettes (2), au moins un élément de sécurité (8) soit associé à un nombre voulu d'étiquettes (2),
les éléments de sécurité (8) étant amenés à la première bande support (5) par l'intermédiaire d'un rouleau encodeur (9),
l'espacement des étiquettes (2) sur la première bande support (5) étant déterminé par un premier capteur (16),
l'espacement des éléments de sécurité (8) sur la deuxième bande support (14) étant déterminé par un deuxième capteur (17)
et l'espacement des éléments de sécurité (2) sur le rouleau encolleur (9) étant déterminé par un troisième capteur (18).
